# EUROPÄISCHE PATENTSCHRIFT

(11) **EP 3 456 661 B1**
(45) Veröffentlichungstag und Bekanntmachung des Hinweises auf die Patenterteilung: **08.07.2020**
(21) Anmeldenummer: 17191830.3
(22) Anmeldetag: 19.09.2017
(51) Int. Cl.: B65F 1/16

(54) **MÜLLCONTAINER MIT EINEM SENSORSYSTEM**
REFUSE RECEPTACLE WITH A SENSOR SYSTEM
RÉCIPIENT DE DÉCHETS AVCEC SYSTÈME DE CAPTEUR

(43) Veröffentlichungstag der Anmeldung: 20.03.2019
(73) Patentinhaber: emz-Hanauer GmbH & Co. KGaA, 92507 Nabburg (DE)
(72) Erfinder: Pindl, Stefan, 92507 Nabburg (DE); Guldan, Georg, 92421 Schwandorf (DE); Laubscher, Moritz, 93055 Regensburg (DE); Plößl, Klaus, 92546 Schmidgaden (DE); Armes, René, 92507 Nabburg (DE); Kerekes, Michael, 92331 Parsberg (DE); Rösch, Armin, 92507 Nabburg (DE); Polletti, Alexander, 92507 Nabburg (DE)
(74) Vertreter: Hannke, Christian

(56) Entgegenhaltungen:
- WO-A1-2016/187677
- US-A1- 2014 208 813
- US-A1- 2015 307 273

## Beschreibung

Die Erfindung betrifft einen Müllcontainer umfassend mindestens eine Verschlussvorrichtung zum Verschließen mindestens einer Öffnung und eine Elektronikeinrichtung, welche eine elektronische Steuerungseinrichtung, mindestens eine Verriegelungseinrichtung für die mindestens eine Verschlussvorrichtung, ein Sensorsystem, welches zumindest einen Bewegungssensor umfasst und detektierte Sensorsignale an die elektronische Steuerungseinrichtung weiterleitet und eine Übermittlungseinrichtung zur Übermittlung von Sensorsignalen vom Sensorsystem an die elektronische Steuerungseinrichtung und/oder von Verriegelungseinrichtungssteuersignalen von der elektronischen Steuereinrichtung an die Verriegelungseinrichtung umfasst, wobei die Signalübermittlung drahtlos oder durch eine physische Verbindung erfolgt, gemäß dem Oberbegriff des Anspruchs 1. Ferner betrifft die Erfindung ein Verfahren zur Entleerung eines solchen Müllcontainers gemäß Anspruch 12.

Zur Entsorgung von Hausmüll in Mehrfamilienhäusern, Wohnblöcken oder Kommunen, werden häufig großräumige Müllcontainer eingesetzt, die über eine verriegelbare Öffnung zum Einwurf von Müll und zur Entleerung des Müllcontainers verfügen. Die Verriegelungseinrichtung kann durch das Entsorgungsunternehmen bzw. die Anwohner mit einer entsprechenden Identifikation entriegelt werden, sodass die Entleerung des Müllcontainers bzw. der Einwurf von Müll in den Müllcontainer möglich ist. Durch einen derartig verriegelten Müllcontainer wird verhindert, dass unbefugte Personen den Müllcontainer öffnen können. Beispielsweise kann der Zugang für Personen, die ihre Entsorgungsgebühren nicht bezahlt haben, gesperrt werden.

Bei der Entleerung eines Müllcontainers durch den Entsorgungsbetrieb mit einem Müllfahrzeug gibt es typischerweise zwei Schritte: Zunächst wird in einem ersten Schritt der Müllcontainer vom Müllfahrzeug angehoben und dann in einem zweiten Schritt gekippt, wobei die Öffnung vom Müllfahrzeug aufgedrückt wird, um den Müll aus dem Müllcontainer in das Müllfahrzeug zu entleeren. Die Entriegelung der Öffnung muss dabei bereits im ersten Schritt, also während des Anhebens, erfolgen. Die Entriegelung der Öffnung (Deckel) während des Kippens ist durch Reibungskräfte des Deckelhakens auf den Riegel nicht mehr möglich und die Entleerung des Müllcontainers kann in diesem Fall nicht stattfinden.

Die Müllcontainer besitzen daher ein System zur Anhebeerkennung. Hierfür wird ein Bewegungssensor verwendet welcher bei Erschütterung die Verriegelungseinrichtung entriegelt. Es ist somit z. B. möglich, allein durch eine missbräuchliche Bewegung des Müllcontainers eine Entriegelung zu bewirken.

Die Druckschrift US 2014 / 0208813 A1 zeigt einen solchen Müllcontainer gemäß dem Oberbegriff des Anspruchs 1. Der Müllcontainer ist mit einem Verriegelungsmechanismus verschlossen, welcher mittels eines Aktuators betätigt werden kann. Ein Kontrollmodul steuert dabei den Aktuator anhand von Daten eines Bewegungssensors.

Weiterhin besitzen die Müllcontainer ein System zur Entleerungserkennung, um einerseits die Verriegelungseinrichtung nach Entleerung wieder freizugeben, sodass die Benutzer wieder Müll in den nun leeren Müllcontainer einwerfen können. Außerdem kann die Information über die Entleerung in ein Entsorgungsmanagementsystem weitergeleitet werden, sodass die zielgerichtete Entleerung oder Umleitung von Benutzern zu leeren Müllcontainern durch ein Informationssystem ermöglicht wird.

Bisher erfolgt die Erkennung des Entleerens des Müllcontainers über eine Kommunikationseinrichtung welche mit dem On-Board-Computer (OBC) des Müllfahrzeugs eine Verbindung herstellt. Somit wird immer, wenn eine Kommunikation mit einem Müllfahrzeug möglich ist, automatisch auch die Entleerung des Müllcontainers erkannt.

Die Druckschrift WO 2016 / 187677 A1 zeigt eine Erkennung des Entleerens eines Müllcontainers. Ein entsprechender Prozessor ist dabei dahingehend konfiguriert, einen Entleerungsvorgang zu erkennen und entsprechende Information weiterzuleiten oder abzuspeichern. Der Prozessor wertet dabei Hinweisdaten aus, welche von einem Sensor stammen können und/oder Zeitstempel sein können. Mögliche zu verwendende Sensoren können dabei unter anderem Bewegungssensoren, Füllstandsensoren, Drucksensoren oder Temperatursensoren sein.

Bei anderen Müllcontainern, welche keine Kommunikationseinrichtung besitzen, wird eine Entleerung als Folge des erkannten Anhebens erkannt. Dies kann dazu führen, dass, falls das Anheben nicht erkannt wird, keine Entleerung erkannt wird, obwohl sie stattgefunden hat. Außerdem kann, falls fälschlicherweise ein Anheben erkannt wird, fälschlicherweise eine Entleerung erkannt werden, obwohl diese gar nicht stattgefunden hat.

Aufgabe der vorliegenden Erfindung ist es die Erkennung des Anhebens und Entleerens des Müllcontainers zu trennen, sodass die Erkennung der Entleerung unabhängig von der Erkennung des Anhebens erfolgt, und darüber hinaus die Erkennung des Anhebens zu verbessern, sodass diese rechtzeitig, vor Kippen des Müllcontainers, erfolgt und eine Gegenstelle am Müllfahrzeug (OBC) nicht mehr notwendig ist.

Diese Aufgabe wird gelöst durch einen Müllcontainer umfassend mindestens eine Verschlussvorrichtung zum Verschließen mindestens einer Öffnung und eine Elektronikeinrichtung, welche eine elektronische Steuerungseinrichtung, mindestens eine Verriegelungseinrichtung für die mindestens eine Verschlussvorrichtung, ein Sensorsystem, welches zumindest einen Bewegungssensor umfasst und detektierte Sensorsignale an die elektronische Steuerungseinrichtung weiterleitet und eine Übermittlungseinrichtung zur Übermittlung von Sensorsignalen vom Sensorsystem an die elektronische Steuerungseinrichtung und/oder von Verriegelungseinrichtungssteuersignalen von der elektronischen Steuereinrichtung an die Verriegelungseinrichtung umfasst, wobei die Signalübermittlung drahtlos oder durch eine physische Verbindung erfolgt. Die Erfindung zeichnet sich dadurch aus, dass das Sensorsystem mindestens zwei Sensoren, nämlich den Bewegungssensor und einen Niveausensor aufweist, mittels welchem ein Anheben des Müllcontainers detektierbar ist, wobei durch die elektronische Steuerungseinrichtung aus Sensorsignalen beider Sensoren ein Verriegelungseinrichtungssteuersignal zum Öffnen der mindestens einen Verriegelungseinrichtung generierbar ist.

Mit einem derartig ausgestatteten Müllcontainer erfolgt die Anhebeerkennung durch die Kombination der Sensorinformationen des Bewegungssensors mit der Sensorinformation des Niveausensors. Hierfür wird bei Erschütterung des Müllcontainers, detektiert durch den Bewegungssensor, über die elektronische Steuerungseinrichtung der Niveausensor aktiviert. Dieser vermisst den Anhebevorgang, bei dem der Müllcontainer typischer Weise um mindestens einen Meter angehoben wird. Anschließend wird der Anhebevorgang in der elektronischen Steuerungseinrichtung erkannt, woraufhin das Verriegelungseinrichtungssteuersignal zur Öffnung der Verriegelungseinrichtung generiert wird. Durch die erfindungsgemäße Verwendung des Sensorsystems wird die Öffnung rechtzeitig entriegelt und kann im anschließenden Kippvorgang durch das Müllfahrzeug aufgedrückt werden.

Die Stromversorgung des Müllcontainers erfolgt vorzugsweise durch einen geeigneten Akku, beispielsweise ausgerüstet mit einer Solarzelle zur Energiegewinnung, oder durch eine Batterie, welche regelmäßig durch den Entsorgungsbetrieb ausgetauscht wird. Auch kann die Energieversorgung des Müllcontainers stationär, beispielsweise über ein stromführendes Kabel, erfolgen.

Gemäß zumindest einer weiteren Ausführungsform umfasst die elektronische Steuerungseinrichtung eine Signalgenerierungseinheit, welche die Verriegelungseinrichtungssteuersignale und/oder Sensorsteuersignale generiert. Bei der Signalgenerierungseinheit kann es sich um einen Digital-Analog-Wandler handeln, oder auch allgemein um eine Einheit welche ein passendendes Steuersignal, beispielsweise eine Steuerspannung, für die Übermittlung an das Sensorsystem oder die Verriegelungseinrichtung generiert. Auch kann es sich bei dem Steuersignal direkt um eine logische Information handeln.

Gemäß zumindest einer weiteren Ausführungsform ist der Niveausensor durch die elektronische Steuerungseinrichtung mittels der Sensorsteuersignale aktivierbar. Dies kann beispielsweise durch eine direkte Verschaltung, oder auch durch das Übermitteln einer Wake-Up-Information geschehen. Auch wäre es möglich, dass der Niveausensor zwar die gesamte Zeit Sensorsignale liefert, diese aber ausschließlich direkt nach erkannter Bewegung des Müllcontainers an die elektronische Steuerungseinrichtung weitergeleitet werden bzw. diese nur dann in der elektronischen Steuerungseinrichtung ausgewertet werden.

Vorteilhafterweise ist die Übermittlungseinrichtung weiterhin zur Übermittlung von Sensorsteuersignalen von der elektronischen Steuerungseinrichtung an das Sensorsystem und/oder von Verriegelungseinrichtungszustandssignalen von der Verriegelungseinrichtung an die elektronische Steuerungseinrichtung geeignet. Die Signalübermittlung erfolgt drahtlos oder über eine physische Verbindung.

Die drahtlose Übermittlung der Sensorsignale, Sensorsteuersignale, Verriegelungseinrichtungssteuersignale und der Verriegelungseinrichtungszustandssignale kann über eine geeignete ISM-Verbindung, also beispielsweise W-LAN, Funk, Bluetooth, RFID, NFC oder ähnliches aber auch über eine Mobilfunkverbindung oder andere geeignete Drahtlostechnologien erfolgen. Für die Ausführung der Übermittlungseinrichtung als physische Verbindung können beispielsweise Kabel, Interconnects oder jede andere leitfähige, oder für die Informationsübertragung geeignete, Verbindung genutzt werden. Des Weiteren ist es denkbar, dass die Übermittlungseinheit als rein logische Einheit ausgeführt ist.

Gemäß zumindest einer weiteren Ausführungsform umfasst die elektronische Steuerungseinrichtung eine Speichereinheit, in welcher die Daten detektierter Sensorsignale und/oder Daten über erkannte Anhebevorgänge und/oder Daten über erkannte Entleerungsvorgänge speicherbar sind. Des Weiteren ist es vorstellbar, dass die Speichereinheit Daten über den Zustand der Verriegelungseinrichtung, generiert aus Verriegelungseinrichtungszustandssignalen, speichert. Diese Speichereinheit ist bevorzugt als nicht-flüchtiger Speicher ausgeführt, sodass keine ständige Stromversorgung der Speichereinheit zum Erhalt der gespeicherten Daten notwendig ist. Dadurch wird der Gesamtleistungsverbrauch des Müllcontainers gesenkt, was zum einen die Anforderungen an eine Akku-basierte Stromversorgung des Müllcontainers reduziert und zum anderen Energieressourcen schont. Beispielsweise kann es sich bei der Speichereinheit um FLASH-Speicher (SSD Speicher), Phasenwechselspeicher, Resistive-RAM Speicher (RRAM) oder um jede andere, dem Fachmann bekannte, nicht-flüchtige Speichertechnologie handeln.

Auch kann die Speichereinheit als klassische Festplatte ausgeführt sein oder mittels jeder anderen geeigneten Speichertechnologie ausgeführt sein.

Gemäß zumindest einer weiteren Ausführungsform umfasst die elektronische Steuerungseinrichtung eine Vergleichseinheit, in welcher die Daten detektierter Sensorsignale mit den, zu einem früheren Zeitpunkt gespeicherten, Daten früherer Sensorsignale vergleichbar sind.

In der Vergleichseinheit wird durch Vergleich gespeicherter und aktueller Daten beispielsweise erkannt ob nach der, durch den Bewegungssensor detektierten, Erschütterung des Müllcontainers passende Daten durch Sensorsignale des Niveausensors vorliegen, welche ein Anheben anzeigen, sodass das Anheben des Müllcontainers sicher erkannt werden kann. Weiterhin ist es denkbar, dass die Vergleichseinheit die Sensorsignale, mit in der Speichereinheit hinterlegten Mustern vergleicht, so dass eine Erkennung des Anhebens oder Entleerens nur bei Sensorsignalen erfolgt, welche bestimmte Kriterien erfüllten. Außerdem erkennt die Vergleichseinheit durch Vergleich gespeicherter und aktueller Daten beispielsweise ob bei detektierter Kippung des Müllcontainers direkt davor ein Anheben stattgefunden hat und somit eine Entleerung erfolgt ist.

Bevorzugt ist die Vergleichseinheit als Prozessor ausgeführt oder aber als jede andere Art datenverarbeitender Logik. Des Weiteren weist die Vergleichseinheit einen Arbeitsspeicher auf, in welchen die Vergleichseinheit Daten aus der Speichereinheit für den Vergleich temporär zwischenspeichert.

Des Weiteren ist es denkbar, dass die elektronische Steuerungseinrichtung außerdem eine Signaleingangseinheit umfasst, in welcher eingehende Signale von der Übermittlungseinheit eingehen. Diese Signaleingangseinheit kann eine, für den Empfang drahtlos übermittelter Signale geeignete, Empfangseinheit sein. Werden die Signale über ein physisches Übermittlungsmedium übermittelt, kann die Signaleingangseinheit als Buchse für die Einkopplung eines Signals der Übermittlungseinheit, oder auch als Verbindung zwischen Leiterbahnen und Chips mit integrierten Schaltkreisen, beispielsweise als Bonddraht oder Klemmverbindung, bei Anordnung auf einer Leiterplatte, ausgeführt sein. Darüber hinaus kann die elektronische Steuerungseinrichtung eine Signalausgabeeinheit umfassen. Diese Signalausgabeeinheit kann eine, für das Senden drahtlos übermittelter Signale geeignete, Sendeeinheit sein. Werden die Signale über ein physisches Übermittlungsmedium übermittelt, kann die Signalausgabeeinheit (37) als Buchse für die Auskopplung eines Signals der Übermittlungseinheit, oder auch als Verbindung zwischen Chips mit integrierten Schaltkreisen und Leiterbahnen, beispielsweise als Bonddraht oder Klemmverbindung, bei Anordnung auf einer Leiterplatte, ausgeführt sein.

Darüber hinaus kann sowohl das Sensorsystem als auch die Verriegelungseinrichtung jeweils eine Signaleingangseinheit und/oder eine Signalausgangseinheit, entsprechend der vorhergehenden Beschreibung, umfassen.

Weitergehend kann die elektronische Steuerungseinrichtung eine Signalprüfeinheit umfassen, welche eingehende Signale auf Plausibilität, beispielsweise korrektes Vorzeichen oder Beinhaltung einer Prüfnummer oder einer sonstigen Identifikation, prüft. Weiterhin ist es denkbar, dass die Signalprüfeinheit Filtertechniken auf das Signal anwendet. Die Signalprüfeinheit erhöht damit maßgeblich die Sicherheit der Elektronikeinrichtung des Müllcontainers und reduziert mögliche Fehlerkennungen des Anhebens oder der Entleerung.

Des Weiteren kann die elektronische Steuerungseinrichtung eine Auswerteeinheit umfassen, welche die eingehenden Signale auswertet. Dabei werden die Signale auf ihren Informationsgehalt untersucht. Anschließend gibt die Auswerteeinheit die Signale und/oder die ausgewertete Information an die Vergleichseinheit weiter.

Bevorzugt umfasst die Verriegelungseinrichtung neben einer Signaleingangs- und einer Signalausgabeeinheit weitergehend eine Vergleichseinheit, eine Speichereinheit und eine Steuerungseinheit. Die Steuerungseinheit steuert dabei direkt den Mechanismus zur Entriegelung der Verriegelungseinheit. In der Speichereinheit werden Daten über den Zustand ("entriegelt" oder "verriegelt") der Verriegelungseinrichtung gespeichert. Die Vergleichseinheit vergleicht eingehende Verriegelungseinrichtungssteuersignale mit dem, in der Speichereinheit hinterlegten, Zuständen der Verriegelungseinrichtung. Dadurch kann beispielsweise im entriegelten Zustand eine erneute Ansteuerung des Verriegelungsmechanismus zur Entriegelung vermieden werden, und so eine mechanische Überbelastung des Verriegelungsmechanismus verhindert werden. Ein ähnliches Vorgehen ist im verriegelten Zustand für eine erneute Ansteuerung des Verriegelungsmechanismus zur Verriegelung vorstellbar.

Gemäß zumindest einer weiteren Ausführungsform ist der Niveausensor ein Luftdrucksensor.

Darüber hinaus kann der Niveausensor auch als Laserabstandsmessung zum Boden, Photodetektor, welcher durch das Anheben des Müllcontainers mit Umgebungslicht illuminiert wird, Ultraschallsensor, optischer Kamera oder jeder andere dem Fachmann bekannte Sensorik, welche zur Vermessung und Detektion des Anhebens des Müllcontainers geeignet ist, ausgeführt sein.

Gemäß zumindest einer weiteren Ausführungsform weisen sämtliche Sensoren des Sensorsystems jeweils zumindest eine Kalibriereinheit zur Niveaukalibrierung und/oder Lagekalibrierung auf.

Durch die höhenbedingte Änderung des Luftdrucks, kann das Anheben des Müllcontainers erkannt werden. Der Luftdruck ist neben der Änderung über der Höhe außerdem Änderungen durch das Wetter unterworfen. Für die korrekte Vermessung der Höhe während des Anhebens des Müllcontainers mit dem Luftdrucksensor ist es daher insbesondere erforderlich den aktuellen Luftdruck am Boden zu messen, um diesen Messwert mit dem gemessenen Luftdruck auf Anhebehöhe zu vergleichen. Hierfür misst die Kalibriereinheit des Luftdrucksensors, beispielsweise in regelmäßigen Zeitintervallen oder aber in dem Augenblick in dem der Beschleunigungssensor erste Hinweise auf ein mögliches Anheben gibt, den Luftdruck und stellt diesen Messwert als Vergleichswert für die Höhenmessung bereit. Die Zeitintervalle sind dabei hinreichend kurz, sodass auch bei plötzlichen Wetterumschwüngen, welche jedoch im Vergleich zu einem Anhebevorgang eines Müllcontainers langsam verlaufen, jederzeit ein aktueller Bodenluftdruck für die Höhenmessung zur Verfügung steht.

Für die korrekte Messung eines Mindestdrehwinkels bei Kippung des Müllcontainers während der Entleerung zur Erkennung dieser, ist es ebenfalls notwendig den Drehwinkel absolut zu kalibrieren, sodass beispielsweise zwischen einer Drehung von -90° bis 90°, z.B. durch Schaukeln des Müllcontainers durch Unbefugte, und einer Drehung von 0° bis 180°, bei Entleerung des Müllcontainers, unterschieden werden kann. Hierfür weist der Bewegungssensor ebenfalls eine Kalibriereinheit auf, welche in hinreichend kurzen Zeitintervallen, oder aber bei Erkennung des Anhebens, analog zur Kalibriereinheit des Luftdrucksensors, den Lagewinkel des Müllcontainers misst, wobei dieser Wert den 0°-Punkt definiert.

Gemäß zumindest einer weiteren Ausführungsform umfasst der Müllcontainer einer gesonderte Einwurföffnung zum Einwurf von Müll in den Müllcontainer und/oder eine gesonderte Entleerungsöffnung zur Entleerung des Mülls aus dem Müllcontainer, welche jeweils zumindest einen Verschluss sowie eine Verriegelungseinrichtung aufweisen, wobei mit Hilfe der elektronischen Steuerungseinrichtung Verriegelungseinrichtungssteuersignale zum Öffnen der Verriegelungseinrichtungen generierbar sind.

Gemäß zumindest einer weiteren Ausführungsform ist zumindest eine Verriegelungseinrichtung ein Schwerkraftschloss.

Dabei ist die als Schwerkraftschloss ausgeführte Verriegelungseinrichtung nicht von der elektronischen Steuerungseinrichtung gesteuert, sondern wird allein durch Schwerkraft oder einen anderen mechanischen Mechanismus betrieben.

Ist die Verriegelungseinrichtung der, für die Entleerung genutzten, Öffnung ein Schwerkraftschloss, erkennt das erfindungsgemäße Sensorsystem das Anheben und/oder das Entleeren.

Gemäß zumindest einer weiteren Ausführungsform umfasst der Müllcontainer zusätzlich zur Öffnung, durch welche die Entleerung des Müllcontainers stattfindet, eine gesonderte Verschlussvorrichtung zum Verschließen einer gesonderten Einwurföffnung mit Hilfe einer gesonderten Verriegelungseinrichtung, wobei die Verriegelungseinrichtung der ursprünglichen Öffnung ein Schwerkraftschloss ist und mit Hilfe der elektronischen Steuerungseinrichtung ein Verriegelungseinrichtungssteuersignal zum Öffnen der gesonderten Verriegelungseinrichtung generierbar ist.

Die Aufgabe wird auch durch ein Verfahren zur Entleerung eines Müllcontainers nach einem der Ansprüche 1 bis 11 gelöst, umfassend die Schritte:
- Anheben des Müllcontainers und Erkennung einer Bewegung des Müllcontainers mittels des Bewegungssensors des Sensorsystems;
- Aktivierung des Niveausensors durch die elektronische Steuerungseinrichtung mittels Übermittlung eines Sensorsteuersignals, nach Erkennung der Bewegung;
- Erkennung des Anhebens des Müllcontainers mittels der Sensorsignale des aktivierten Niveausensors;
- Generierung eines Verriegelungseinrichtungssteuersignals zum Öffnen der Verriegelungseinrichtung durch die Steuerungseinrichtung;
- Entleerung des Müllcontainers und Erkennung der Entleerung des Müllcontainers durch Vergleich der Daten der Sensorsignale des Bewegungssensors mit den Daten der erfolgten Erkennung des Anhebens in einer Vergleichseinheit.

Bevorzugt findet die Aktivierung des Niveausensors ausschließlich nach Erkennung einer Bewegung des Müllcontainers durch den Bewegungssensor statt. So wird sichergestellt, dass die Erkennung des Anhebens nur durch die charakteristische Folge "Erschütterung des Müllcontainers" - "Änderung der Höhe auf welcher sich der Müllcontainer befindet", erfolgt.

Durch die sichere Erkennung des Anhebens, wird die Verriegelungseinrichtung rechtzeitig geöffnet, sodass eine Blockierung der Verriegelungseinrichtung durch Reibungskräfte des Deckelhakens auf den Riegel vermieden wird und die Öffnung durch das Entsorgungsfahrzeug aufgedrückt werden kann.

Gemäß zumindest einer weiteren Ausführungsform erkennt der Bewegungssensor bei Entleerung des Müllcontainers eine Kippbewegung um einen Mindestdrehwinkel und generiert daraufhin ein Sensorsignal. Dieses Sensorsignal wird dann durch die Übermittlungseinheit an die elektronische Steuerungseinrichtung übermittelt. Dort wird es in der Vergleichseinheit mit Daten früherer Sensorsignale verglichen wird. Nur wenn dort eine charakteristische Folge, z.B.: "Erkennung des Anhebens" - "Überschreiten eines Mindestdrehwinkels" detektiert wurde, erkennt die elektronische Steuerungseinrichtung die Entleerung des Müllcontainers.

Gemäß zumindest einer weiteren Ausführungsform wird nach erfolgter Erkennung der Entleerung ein Verriegelungseinrichtungssteuersignal zur Freigabe der Verriegelungseinrichtung generiert. Dadurch gibt die Verriegelungseinrichtung die Öffnung zum Einwurf von Müll für die Benutzer des nun leeren Müllcontainers wieder frei.

Weitere Vorteile, Ziele und Eigenschaften der vorliegenden Erfindung werden anhand nachfolgender Beschreibung der anliegenden Figuren erläutert. Gleichartige Komponenten können in den verschiedenen Ausführungsformen gleiche Bezugszeichen aufweisen.
In den Figuren zeigen:
- Fig.1: eine Übersichtsdarstellung des Müllcontainers nach einer Ausführungsform;
- Fig.2: eine Prinzipskizze des Elektroniksystems zur Anhebe- und Entleerungserkennung nach einer Ausführungsform;
- Fig.3: eine Übersichtsdarstellung des Müllcontainers nach einer weiteren Ausführungsform.

In den Figuren 1- 3 wird ein Müllcontainer (1) mit einem Sensorsystem (20) zur Anhebe- und Entleerungserkennung gezeigt. Der Müllcontainer (1) umfasst mindestens eine Verschlussvorrichtung (2) zum Verschließen mindestens einer Öffnung (3) und eine Elektronikeinrichtung (6), welche eine elektronische Steuerungseinrichtung (30), einen Bewegungssensor (25) und mindestens eine Verriegelungseinrichtung (40) für die mindestens eine Verschlussvorrichtung (2). Der Müllcontainer (1) ist dadurch gekennzeichnet, dass er ein Sensorsystem (20) aus mindestens zwei Sensoren (25, 22), nämlich dem Bewegungssensor (25) und einem Niveausensor (22), bei welchem es sich um einen Luftdrucksensor handeln kann, aufweist, welches detektierte Sensorsignale (201) an die elektronische Steuerungseinrichtung (30) weiterleitet, mit welcher aus den Sensorsignalen (201) beider Sensoren (25, 22) ein Verriegelungseinrichtungssteuersignal (401) zum Öffnen der mindestens einen Verriegelungseinrichtung (40) generierbar ist.

Die elektronische Steuerungseinrichtung (30) umfasst weitergehend eine Signalgenerierungseinheit (36), welche die Verriegelungseinrichtungssteuersignale (401) und/oder Sensorsteuersignale (202) generiert.

Der Niveausensor (22) ist durch die elektronische Steuerungseinrichtung (30) mittels der Sensorsteuersignale (202) aktivierbar.

Die Elektronikeinrichtung (6), umfassend die elektronische Steuerungseinrichtung (30), das Sensorsystem (20) und die Verriegelungseinrichtung (40), weist weitergehend eine Übermittlungseinrichtung (60) zur Übermittlung von Sensorsignalen (201) vom Sensorsystem (20) an die elektronische Steuerungseinrichtung (30) und/oder von Sensorsteuersignalen (202) von der elektronischen Steuerungseinrichtung (30) an das Sensorsystem (20) und/oder von Verriegelungseinrichtungssteuersignalen (401) von der elektronischen Steuereinrichtung (30) an die Verriegelungseinrichtung (40) und/oder von Verriegelungseinrichtungszustandssignalen (402) von der Verriegelungseinrichtung (40) an die elektronische Steuereinrichtung (30) auf, wobei die Signalübermittlung drahtlos oder durch eine physische Verbindung erfolgt.

Die elektronische Steuerungseinrichtung (30) umfasst weitergehend eine Speichereinheit (35), in welcher die Daten detektierter Sensorsignale (201) und/oder Daten über erkannte Anhebevorgänge und/oder Daten über erkannte Entleerungsvorgänge speicherbar sind. Des Weiteren ist es vorstellbar, dass die Speichereinheit (35) Daten über den Zustand der ersten und/oder einer zweiten Verriegelungseinrichtung (40, 52), generiert aus Verriegelungseinrichtungszustandssignalen (402), speichert.

Die elektronische Steuerungseinrichtung (30) umfasst außerdem eine Vergleichseinheit (34), in welcher die Daten detektierter Sensorsignale (201) mit den, zu einem früheren Zeitpunkt gespeicherten, Daten früherer Sensorsignale (201) vergleichbar sind.

Der Niveausensor (22) sowie der Bewegungssensor (25) des Sensorsystems (20) weisen neben einer Niveaumesseinheit (24) und einer Bewegungsmesseinheit (27) weitergehend jeweils zumindest eine Kalibriereinheit (23, 26) zur Niveaukalibrierung und/oder Lagekalibrierung auf.

Des Weiteren ist es denkbar, dass die elektronische Steuerungseinrichtung (30) außerdem eine Signaleingangseinheit (31) umfasst, in welcher eingehende Signale von der Übermittlungseinheit (60) eingehen. Diese Signaleingangseinheit (31) kann eine, für den Empfang drahtlos übermittelter Signale geeignete, Empfangseinheit sein. Werden die Signale über ein physisches Übermittlungsmedium übermittelt, kann die Signaleingangseinheit als Buchse für die Einkopplung eines Signals der Übermittlungseinheit, oder auch als Verbindung zwischen Leiterbahnen und Chips mit integrierten Schaltkreisen, beispielsweise als Bonddraht oder Klemmverbindung, bei Anordnung auf einer Leiterplatte, ausgeführt sein. Darüber hinaus kann die elektronische Steuerungseinrichtung (30) eine Signalausgabeeinheit (37) umfassen. Diese Signalausgabeeinheit (37) kann eine, für das Senden drahtlos übermittelter Signale geeignete, Sendeeinheit sein. Werden die Signale über ein physisches Übermittlungsmedium übermittelt, kann die Signalausgabeeinheit (37) als Buchse für die Auskopplung eines Signals der Übermittlungseinheit, oder auch als Verbindung zwischen Chips mit integrierten Schaltkreisen und Leiterbahnen, beispielsweise als Bonddraht oder Klemmverbindung, bei Anordnung auf einer Leiterplatte, ausgeführt sein.

Darüber hinaus kann sowohl das Sensorsystem (20) als auch die Verriegelungseinrichtung (40) jeweils eine Signaleingangseinheit (21, 41) und/oder eine Signalausgangseinheit (28, 45), entsprechend der vorhergehenden Beschreibung, umfassen.

Weitergehend kann die elektronische Steuerungseinrichtung (30) eine Signalprüfeinheit (32) umfassen, welche eingehende Signale, z.B. Sensorsignale (201) oder Verriegelungseinrichtungszustandssignale (402), auf Plausibilität, beispielsweise korrektes Vorzeichen oder Beinhaltung einer Prüfnummer oder einer sonstigen Identifikation, prüft. Weiterhin ist es denkbar, dass die Signalprüfeinheit (32) Filtertechniken auf das Signal anwendet. Die Signalprüfeinheit (32) erhöht damit maßgeblich die Sicherheit der Elektronikeinrichtung (6) des Müllcontainers (1) und reduziert mögliche Fehlerkennungen des Anhebens oder der Entleerung.

Des Weiteren kann die elektronische Steuerungseinrichtung (30) eine Auswerteeinheit (33) umfassen, welche die eingehenden Signale, z.B. Sensorsignale (201) oder Verriegelungseinrichtungszustandssignale (402), auswertet. Dabei werden die Signale auf ihren Informationsgehalt untersucht. Anschließend gibt die Auswerteeinheit (33) die Signale und/oder die ausgewertete Information an die Vergleichseinheit (34) weiter.

Bevorzugt umfasst die Verriegelungseinheit (40 neben einer Signaleingangseinheit (41) und einer Signalausgabeeinheit (45) weitergehend eine Vergleichseinheit (42), eine Speichereinheit (43) und eine Steuerungseinheit (44). Die Steuerungseinheit (44) steuert dabei direkt den Mechanismus zur Entriegelung der Verriegelungseinheit (40). In der Speichereinheit (43) werden Daten über den Zustand ("entriegelt" oder "verriegelt") der Verriegelungseinrichtung (40) gespeichert. Die Vergleichseinheit (42) vergleicht eingehende Verriegelungseinrichtungssteuersignale (401) mit dem, in der Speichereinheit (43) hinterlegten, Zustand der Verriegelungseinrichtung (40). Dadurch kann beispielsweise im entriegelten Zustand eine erneute Ansteuerung des Verriegelungsmechanismus zur Entriegelung vermieden werden, und so eine Überbelastung des Verriegelungsmechanismus verhindert werden. Ein ähnliches Vorgehen ist im verriegelten Zustand für eine erneute Ansteuerung des Verriegelungsmechanismus zur Verriegelung vorstellbar.

Nach erfolgter Erkennung der Entleerung generiert die Signalgenerierungseinheit (36) der elektronischen Steuerungseinrichtung (30) ein Verriegelungseinrichtungssteuersignal (401) zur Öffnung der Verriegelungseinrichtung (40).

Außerdem kann der Müllcontainer (1) eine gesonderte Einwurföffnung (51) zum Einwurf von Müll in den Müllcontainer (1) und/oder eine gesonderte Entleerungsöffnung zur Entleerung des Mülls aus dem Müllcontainer (1) umfassen, welche jeweils zumindest einen Verschluss sowie eine Verriegelungseinrichtung aufweisen, wobei mit Hilfe der elektronischen Steuerungseinrichtung (30) Verriegelungseinrichtungssteuersignale zum Öffnen der Verriegelungseinrichtungen generierbar sind.

Gemäß zumindest einer weiteren Ausführungsform ist zumindest eine Verriegelungseinrichtung (40, 52) ein Schwerkraftschloss.

Dabei ist die als Schwerkraftschloss ausgeführte Verriegelungseinrichtung (40, 52) nicht von der elektronischen Steuerungseinrichtung (30) gesteuert, sondern wird allein durch Schwerkraft oder einen anderen mechanischen Mechanismus betrieben.

Ist die Verriegelungseinrichtung (40) der, für die Entleerung genutzten, Öffnung ein Schwerkraftschloss, erkennt das erfindungsgemäße Sensorsystem das Anheben und/oder das Entleeren.

Bevorzugt umfasst der Müllcontainer (1), wie in Figur 3 dargestellt, zusätzlich zur Öffnung (3), durch welche die Entleerung des Müllcontainers (1) stattfindet, eine gesonderte Verschlussvorrichtung (50) zum Verschließen einer gesonderten Einwurföffnung (51) mit Hilfe einer gesonderten Verriegelungseinrichtung (52), wobei die Verriegelungseinrichtung (40) der ursprünglichen Öffnung (3) ein Schwerkraftschloss ist und mit Hilfe der elektronischen Steuerungseinrichtung (30) ein Verriegelungseinrichtungssteuersignal zum Öffnen der gesonderten Verriegelungseinrichtung (52) generierbar ist.

### Bezugszeichenliste

- 1: Müllcontainer
- 2: Verschlussvorrichtung
- 3: Öffnung
- 6: Elektronikeinrichtung
- 20: Sensorsystem
- 21: Signaleingangseinheit
- 22: Niveausensor
- 23: Kalibriereinheit
- 24: Niveaumesseinheit
- 25: Bewegungssensor
- 26: Kalibriereinheit
- 27: Bewegungsmesseinheit
- 28: Signalausgabeeinheit
- 30: elektronische Steuerungseinrichtung
- 31: Signaleingangseinheit
- 32: Signalprüfeinheit
- 33: Auswerteeinheit
- 34: Vergleichseinheit
- 35: Speichereinheit
- 36: Signalgenerierungseinheit
- 37: Signalausgabeeinheit
- 40: Verriegelungseinrichtung
- 41: Signaleingangseinheit
- 42: Vergleichseinheit
- 43: Speichereinheit
- 44: Steuerungseinheit
- 45: Signalausgabeeinheit
- 50: gesonderte Verschlussvorrichtung
- 51: gesonderte Einwurföffnung
- 52: gesonderte Verriegelungseinrichtung
- 60: Übermittlungseinheit

## Patentansprüche

1. Ein Müllcontainer (1) umfassend mindestens eine Verschlussvorrichtung (2) zum Verschließen mindestens einer Öffnung (3) und eine Elektronikeinrichtung (6), welche eine elektronische Steuerungseinrichtung (30), mindestens eine Verriegelungseinrichtung (40) für die mindestens eine Verschlussvorrichtung (2), ein Sensorsystem (20), welches zumindest einen Bewegungssensor (25) umfasst und detektierte Sensorsignale (201) an die elektronische Steuerungseinrichtung (30) weiterleitet und eine Übermittlungseinrichtung (60) zur Übermittlung von Sensorsignalen (201) vom Sensorsystem (20) an die elektronische Steuerungseinrichtung (30) und/oder von Verriegelungseinrichtungssteuersignalen (401) von der elektronischen Steuereinrichtung (30) an die Verriegelungseinrichtung (40) umfasst, wobei die Signalübermittlung drahtlos oder durch eine physische Verbindung erfolgt,
**dadurch gekennzeichnet, dass**
das Sensorsystem (20) mindestens zwei Sensoren (25, ,22), nämlich den Bewegungssensor (25) und einen Niveausensor (22) aufweist, mittels welchem ein Anheben des Müllcontainers detektierbar ist, wobei durch die elektronische Steuerungseinrichtung (30) aus Sensorsignalen (201) beider Sensoren (25, 22) ein Verriegelungseinrichtungssteuersignal (401) zum Öffnen der mindestens einen Verriegelungseinrichtung (40) generierbar ist.

2. Müllcontainer (1) nach Anspruch 1,
**dadurch gekennzeichnet, dass**
die elektronische Steuerungseinrichtung (30) eine Signalgenerierungseinheit (36) umfasst, welche die Verriegelungseinrichtungssteuersignale (401) und/oder Sensorsteuersignale (202) generiert.

3. Müllcontainer (1) nach Anspruch 1 oder 2,
**dadurch gekennzeichnet, dass**
der Niveausensor (22) durch die elektronische Steuerungseinrichtung (30) mittels der Sensorsteuersignale (202) aktivierbar ist.

4. Müllcontainer (1) nach einem der vorhergehenden Ansprüche,
**dadurch gekennzeichnet, dass**
die Übermittlungseinrichtung (60) zur Übermittlung von Sensorsteuersignalen (202) von der elektronischen Steuerungseinrichtung (30) an das Sensorsystem (20) und/oder von Verriegelungseinrichtungszustandssignalen (402) von der Verriegelungseinrichtung (40) an die elektronische Steuereinrichtung (30) geeignet ist.

5. Müllcontainer (1) nach einem der vorhergehenden Ansprüche,
**dadurch gekennzeichnet, dass**
die elektronische Steuerungseinrichtung (30) eine Speichereinheit (35) umfasst, in welcher die Daten detektierter Sensorsignale (201) und/oder Daten über erkannte Anhebevorgänge und/oder Daten über erkannte Entleerungsvorgänge speicherbar sind.

6. Müllcontainer (1) nach einem der vorhergehenden Ansprüche,
**dadurch gekennzeichnet, dass**
die elektronische Steuerungseinrichtung (30) eine Vergleichseinheit (34) umfasst, in welcher die Daten detektierter Sensorsignale (201) mit den, zu einem früheren Zeitpunkt gespeicherten, Daten früherer Sensorsignale (201) vergleichbar sind.

7. Müllcontainer (1) nach einem der vorhergehenden Ansprüche,
**dadurch gekennzeichnet, dass**
der Niveausensor (22) ein Luftdrucksensor ist.

8. Müllcontainer (1) nach einem der vorhergehenden Ansprüche,
**dadurch gekennzeichnet, dass**
sämtliche Sensoren (22, 25) des Sensorsystems (20) jeweils zumindest eine Kalibriereinheit (23, 26) zur Niveaukalibrierung und/oder Lagekalibirierung aufweisen.

9. Müllcontainer (1) nach einem der vorhergehenden Ansprüche,
**dadurch gekennzeichnet, dass**
Der Müllcontainer (1) eine gesonderte Einwurföffnung zum Einwurf von Müll in den Müllcontainer (1) und/oder eine gesonderte Entleerungsöffnung zur Entleerung des Mülls aus dem Müllcontainer (1) umfasst, welche jeweils zumindest eine Verriegelungseinrichtung aufweisen, wobei mit Hilfe der elektronischen Steuerungseinrichtung (30) Verriegelungseinrichtungssteuersignale zum Öffnen der Verriegelungseinrichtungen generierbar sind.

10. Müllcontainer (1) nach einem der vorhergehenden Ansprüche,
**dadurch gekennzeichnet, dass**
zumindest eine Verriegelungseinrichtung (40) ein Schwerkraftschloss ist.

11. Müllcontainer (1) nach einem der vorhergehenden Ansprüche,
**dadurch gekennzeichnet, dass**
der Müllcontainer (1) zusätzlich zur Öffnung (3) eine gesonderte Verschlussvorrichtung (50) zum Verschließen einer gesonderten Einwurföffnung (51) mit Hilfe einer gesonderten Verriegelungseinrichtung (52) umfasst, wobei die Verriegelungseinrichtung (40) der ursprünglichen Öffnung (3) ein Schwerkraftschloss ist und mit Hilfe der elektronischen Steuerungseinrichtung (30) ein Verriegelungseinrichtungssteuersignal zum Öffnen der gesonderten Verriegelungseinrichtung (52) generierbar ist.

12. Verfahren zur Entleerung eines Müllcontainers (1) nach einem der vorhergehenden Ansprüche , umfassend die Schritte:
- Anheben des Müllcontainers (1) und Erkennung einer Bewegung des Müllcontainers (1) mittels des Bewegungssensors (25) des Sensorsystems (20);
- Aktivierung des Niveausensors (22) durch die elektronische Steuerungseinrichtung (30) mittels Übermittlung eines Sensorsteuersignals (202), nach Erkennung der Bewegung;
- Erkennung des Anhebens des Müllcontainers (1) mittels der Sensorsignale (201) des aktivierten Niveausensors (22);
- Generierung eines Verriegelungseinrichtungssteuersignals (401) zum Öffnen der Verriegelungseinrichtung (40) durch die elektronische Steuerungseinrichtung (30);
- Entleerung des Müllcontainers (1) und Erkennung der Entleerung des Müllcontainers (1) durch Vergleich der Daten der Sensorsignale (201) des Bewegungssensors (25) mit den Daten der erfolgten Erkennung des Anhebens in einer Vergleichseinheit (34).

13. Verfahren nach Anspruch 12, wobei der Bewegungssensor (25) bei Entleerung des Müllcontainers (1) eine Kippbewegung um einen Mindestdrehwinkel erkennt und daraufhin ein Sensorsignal (201) generiert.

14. Verfahren nach Anspruch 12, wobei nach erfolgter Erkennung der Entleerung ein Verriegelungseinrichtungssteuersignal (401) zur Freigabe der Verriegelungseinrichtung (40) generiert wird.

## Claims

1. Waste container (1) comprising at least one closing apparatus (2) for closing at least one opening (3) and an electronic device (6) that has an electronic control device (30), at least one locking device (40) for the at least one closing apparatus (2), a sensor system (20) that comprises at least one movement sensor (25) and relays detected sensor signals (201) to the electronic control device (30), and a transmission device (60) for transmitting sensor signals (201) from the sensor system (20) to the electronic control device (30) and/or transmitting locking device control signals (401) from the electronic control device (30) to the locking device (40), the signal transmission taking place wirelessly or via a physical connection,
**characterised in that**
the sensor system (20) has at least two sensors (25, 22), namely the movement sensor (25) and a level sensor (22), by means of which a lifting of the waste container can be detected, wherein a locking device control signal (401) can be generated from sensor signals (201) of the two sensors (25, 22) by means of the electronic control device (30) in order to open the at least one locking device (40).

2. Waste container (1) according to claim 1,
**characterised in that**
the electronic control device (30) comprises a signal generating unit (36) that generates the locking device control signals (401) and/or sensor control signals (202).

3. Waste container (1) according to either claim 1 or claim 2,
**characterised in that**
the level sensor (22) can be activated via the electronic control device (30) by means of the sensor control signals (202).

4. Waste container (1) according to any of the preceding claims,
**characterised in that**
the transmission device (60) is suitable for transmitting sensor control signals (202) from the electronic control device (30) to the sensor system (20) and/or transmitting locking device status signals (402) from the locking device (40) to the electronic control device (30).

5. Waste container (1) according to any of the preceding claims,
**characterised in that**
the electronic control device (30) comprises a storage unit (35) in which the data of detected sensor signals (201) and/or data relating to identified lifting processes and/or data relating to identified emptying processes can be stored.

6. Waste container (1) according to any of the preceding claims,
**characterised in that**
the electronic control device (30) comprises a comparison unit (34) in which the data of detected sensor signals (201) can be compared with the data of earlier sensor signals (201) stored at an earlier point in time.

7. Waste container (1) according to any of the preceding claims,
**characterised in that**
the level sensor (22) is an air pressure sensor.

8. Waste container (1) according to any of the preceding claims,
**characterised in that**
all sensors (22, 25) of the sensor system (20) each have at least one calibration unit (23, 26) for level calibration and/or position calibration.

9. Waste container (1) according to any of the preceding claims,
**characterised in that**
the waste container (1) comprises a separate insertion opening for inserting waste into the waste container (1) and/or a separate emptying opening for emptying the waste from the waste container (1), each of which openings has at least one locking device, wherein locking device control signals can be generated by means of the electronic control device (30) in order to open the locking devices.

10. Waste container (1) according to any of the preceding claims,
**characterised in that**
at least one locking device (40) is a gravity lock.

11. Waste container (1) according to any of the preceding claims,
**characterised in that**
the waste container (1) comprises, in addition to the opening (3), a separate closing apparatus (50) for closing a separate insertion opening (51) by means of a separate locking device (52), the locking device (40) of the original opening (3) being a gravity lock and a locking device control signal can be generated by means of the electronic control device (30) in order to open the separate locking device (52).

12. Method for emptying a waste container (1) according to any of the preceding claims, comprising the steps of:
- lifting the waste container (1) and identifying a movement of the waste container (1) by means of the movement sensor (25) of the sensor system (20);
- activating the level sensor (22) via the electronic control device (30) by transmitting a sensor control signal (202) after the movement has been identified;
- identifying the lifting of the waste container (1) by means of the sensor signals (201) of the activated level sensor (22);
- generating a locking device control signal (401) by means of the electronic control device (30) in order to open the locking device (40);
- emptying the waste container (1) and identifying the emptying of the waste container (1) by comparing the data of the sensor signals (201) of the movement sensor (25) with the data of the performed identification of the lifting in a comparison unit (34).

13. Method according to claim 12, wherein the movement sensor (25) identifies a tilting movement about a minimum angle of rotation when the waste container (1) is emptied, and subsequently generates a sensor signal (201).

14. Method according to claim 12, wherein, after the identification of the emptying has been completed, a locking device control signal (401) is generated in order to release the locking device (40).

## Revendications

1. Conteneur à déchets (1) comportant au moins un dispositif de fermeture (2) pour la fermeture d'au moins une ouverture (3) et un dispositif électronique (6), lequel comporte un dispositif de commande électronique (30), au moins un dispositif de verrouillage (40) pour ledit au moins un dispositif de fermeture (2), un système de détection (20), lequel comporte au moins un détecteur de mouvement (25) et transmet des signaux de détection détectés (201) au dispositif de commande électronique (30) et un dispositif de transmission (60) pour la transmission de signaux de détection (201) du système de détection (20) au dispositif de commande électronique (30) et/ou de signaux de commande de dispositif de verrouillage (401) du dispositif de commande électronique (30) au dispositif de verrouillage (40), la transmission de signaux ayant lieu sans fil ou par une liaison physique, **caractérisé par le fait que** le système de détection (20) présente au moins deux détecteurs (25, 22), à savoir le détecteur de mouvement (25) et un détecteur de niveau (22), au moyen duquel un soulèvement du conteneur à déchets est détectable, un signal de commande de dispositif de verrouillage (401) étant apte à être généré pour l'ouverture dudit au moins un dispositif de verrouillage (40) par le dispositif de commande électronique (30) à partir de signaux de détection (201) des deux détecteurs (25, 22).

2. Conteneur à déchets (1) selon la revendication 1, **caractérisé par le fait que** le dispositif de commande électronique (30) comporte une unité de génération de signaux (36), laquelle génère les signaux de commande de dispositif de verrouillage (401) et/ou les signaux de commande de détection (202).

3. Conteneur à déchets (1) selon l'une des revendications 1 ou 2, **caractérisé par le fait que** le détecteur de niveau (22) est activable par le dispositif de commande électronique (30) au moyen des signaux de commande de détection (202).

4. Conteneur à déchets (1) selon l'une des revendications précédentes, **caractérisé par le fait que** le dispositif de transmission (60) est apte à la transmission de signaux de commande de détection (202) du dispositif de commande électronique (30) au système de détection (20) et/ou de signaux d'état de dispositif de verrouillage (402) du dispositif de verrouillage (40) au dispositif de commande électronique (30).

5. Conteneur à déchets (1) selon l'une des revendications précédentes, **caractérisé par le fait que** le dispositif de commande électronique (30) comporte une unité de mémoire (35) dans laquelle les données de signaux de détection détectés (201) et/ou les données sur les opérations de soulèvement détectées et/ou les données sur les opérations de vidage détectées sont aptes à être mémorisées.

6. Conteneur à déchets (1) selon l'une des revendications précédentes, **caractérisé par le fait que** le dispositif de commande électronique (30) comporte une unité de comparaison (34) dans laquelle les données de signaux de détection détectés (201) sont aptes à être comparées avec les données, mémorisées à un moment antérieur, de signaux de détection antérieurs (201).

7. Conteneur à déchets (1) selon l'une des revendications précédentes, **caractérisé par le fait que** le détecteur de niveau (22) est un détecteur de pression d'air.

8. Conteneur à déchets (1) selon l'une des revendications précédentes, **caractérisé par le fait que** tous les détecteurs (22, 25) du système de détection (20) présentent chacun au moins une unité d'étalonnage (23, 26) pour l'étalonnage de niveau et/ou l'étalonnage de position.

9. Conteneur à déchets (1) selon l'une des revendications précédentes, **caractérisé par le fait que** le conteneur à déchets (1) comporte une ouverture d'introduction séparée pour l'introduction de déchets dans le conteneur à déchets (1) et/ou une ouverture de vidage séparée pour le vidage des déchets hors du conteneur à déchets (1), lesquelles présentent chacune au moins un dispositif de verrouillage, des signaux de commande de dispositif de verrouillage étant aptes à être générés pour l'ouverture des dispositifs de verrouillage à l'aide du dispositif de commande électronique (30).

10. Conteneur à déchets (1) selon l'une des revendications précédentes, **caractérisé par le fait qu'**au moins un dispositif de verrouillage (40) est un verrou à gravité.

11. Conteneur à déchets (1) selon l'une des revendications précédentes, **caractérisé par le fait que** le conteneur à déchets (1) comporte en plus de l'ouverture (3) un dispositif de fermeture séparé (50) pour la fermeture d'une ouverture d'introduction séparée (51) à l'aide d'un dispositif de verrouillage séparé (52), le dispositif de verrouillage (40) de l'ouverture initiale (3) étant un verrou à gravité et à l'aide du dispositif de commande électronique (30), un signal de commande de dispositif de verrouillage étant apte à être généré pour l'ouverture du dispositif de verrouillage séparé (52).

12. Procédé de vidage d'un conteneur à déchets (1) selon l'une des revendications précédentes comprenant les étapes de :
- soulèvement du conteneur à déchets (1) et détection d'un mouvement du conteneur à déchets (1) au moyen du détecteur de mouvement (25) du système de détection (20);
- activation du détecteur de niveau (22) par le dispositif de commande électronique (30) au moyen de la transmission d'un signal de commande de détection (202), après détection du mouvement;
- détection du soulèvement du conteneur à déchets (1) au moyen des signaux de détection (201) du détecteur de niveau activé (22);
- génération d'un signal de commande de dispositif de verrouillage (401) pour l'ouverture du dispositif de verrouillage (40) par le dispositif de commande électronique (30) ;
- vidage du conteneur à déchets (1) et détection du vidage du conteneur à déchets (1) par comparaison des données des signaux de détection (201) du détecteur de mouvement (25) avec les données de la détection réalisée du soulèvement dans une unité de comparaison (34).

13. Procédé selon la revendication 12, dans lequel le détecteur de mouvement (25) détecte un mouvement de basculement autour d'un angle de rotation minimal lors du vidage du conteneur à déchets (1) et génère ensuite un signal de détection (201).

14. Procédé selon la revendication 12, dans lequel, après la détection réalisée du vidage, un signal de commande de dispositif de verrouillage (401) est généré pour la libération du dispositif de verrouillage (40).
